# EUROPÄISCHE PATENTSCHRIFT

(11) **EP 1 017 518 B1**
(45) Veröffentlichungstag und Bekanntmachung des Hinweises auf die Patenterteilung: **27.03.2002**
(21) Anmeldenummer: 98925614.4
(22) Anmeldetag: 14.05.1998
(51) Int. Cl.: B21H 5/02, B21K 1/30, B21J 5/12

(54) **DRÜCKWALZVORRICHTUNG UND VERFAHREN ZUR HERSTELLUNG VON HOHLRÄDERN MIT ZWEI INNENVERZAHNUNGEN**
FLOWTURNING DEVICE AND METHOD FOR PRODUCING INTERNAL GEARED WHEELS WITH TWO SETS OF INNER TOOTHING
DISPOSITIF DE FLUOTOURNAGE ET PROCEDE POUR LA FABRICATION D'ENGRENAGES A DEUX DENTURES INTERIEURES

(30) Priorität: 28.05.1997 DE 19722359
(43) Veröffentlichungstag der Anmeldung: 12.07.2000
(73) Patentinhaber: Dynaform GmbH, 59227 Ahlen (DE)
(72) Erfinder: PÜTZ, Karl, Heinz, D-50859 Köln (DE); STEIN, Bernd, D-53119 Bonn (DE); STEINHAUER, Heinz, D-53844 Troisdorf (DE); ZIMMERMANN, Wilhelm, D-53757 St. Augustin (DE)
(74) Vertreter: Patentanwälte Meinke, Dabringhaus und Partner
(86) Internationale Anmeldenummer: EP9802922
(87) Internationale Veröffentlichungsnummer: WO9853934

(56) Entgegenhaltungen:
- AT-B- 296 118
- DE-A- 4 446 919
- US-A- 4 884 427

## Beschreibung

Die Erfindung betrifft eine Drückwalzvorrichtung und ein Verfahren zur Herstellung von Hohlrädern mit zwei axial hintereinander angeordneten Innenverzahnungen, von denen mindestens eine eine Schrägverzahnung ist. Unter einer Schrägverzahnung ist auch ein Gewinde zu verstehen.

Hohlräder mit Innenverzahnungen aus Stahllegierungen und anderen metallischen Werkstoffen werden insbesondere zur Kraftübertragung bei angetriebenen Rädern von beispielsweise Lastkraftwagen oder Traktoren eingesetzt. Hohlräder dieser Art weisen an ihren stirnseitigen offenen Enden von außen zugängliche Innenverzahnungen auf. Die beiden Innenverzahnungen können einen unterschiedlichen Durchmesser aufweisen, wenn das Hohlrad zum Beispiel in einem Getriebe verwendet wird. Das Hohlrad kann eine Geradverzahnung, bei der die Zähne parallel zu der Drehachse verlaufen, aufweisen oder eine Schrägverzahnung bzw. ein Gewinde.

In der WO 96/20050 ist ein Verfahren zur Herstellung von innenverzahnten Teilen beschrieben, bei dem Hohlräder mit zwei Innenverzahnungen hergestellt werden, indem Drückrollen das Werkstück über Formwerkzeugen Drückwalzen. Dabei sind jedoch nur Hohlräder mit beidseitiger Geradverzahnung herstellbar.

Der Erfindung liegt die Aufgabe zugrunde, die Herstellung von innenverzahnten Teilen dahingehend zu verbessern, daß auch Teile mit zwei Innenverzahnungen, von denen mindestens eine eine Schrägverzahnung ist, einfach herzustellen sind.

Diese Aufgabe wird erfindungsgemäß mit den Merkmalen der Ansprüche 1 bzw. 8 gelöst.

Die Erfindung schlägt eine Drückwalzvorrichtung vor, die ein erstes und zweites Formwerkzeug mit jeweils einer Außenverzahnung, Drückrollen zum Drückwalzen eines auf den untereinander verbundenen Formwerkzeugen sitzenden Werkstückes und ein Haltemittel, das das Werkstück während des Drückwalzens der ersten Innenverzahnung auf dem ersten Formwerkzeug gegen Verdrehen sichert, aufweist. Mindestens eines der Formwerkzeuge weist eine Schrägverzahnung auf, bei der die einzelnen Zähne nach Art eines Gewindes unter einem Winkel zu der Längsachse des Formwerkzeuges verlaufen. Mindestens ein Abstreiforgan ist vorgesehen, das das fertiggestellte Hohlrad von dem oder den Formwerkzeugen mit Schrägverzahnung unter Relativdrehung zwischen Formwerkzeug und Hohlrad abschiebt. Während der Herstellung des Hohlrades sind die beiden Formwerkzeuge drehfest miteinander verkoppelt. Nach der Herstellung wird diese drehfeste Kopplung aufgehoben, so daß sich das eine Formwerkzeug zusammen mit dem Hohlrad dreht, während das Hohlrad mit Hilfe des Abstreiforgans von dem anderen Formwerkzeug gelöst wird. Dadurch wird erreicht, daß einstückige Hohlräder mit zwei Innenverzahnungen, von denen mindestens eine Schrägverzahnung ist, in einem Arbeitsgang hergestellt werden können, d.h. ohne das Werkstück umspannen zu müssen.

Das Haltemittel kann eine das zweite Formwerkzeug umgebende verschiebbare Hülse sein. Die Hülse preßt das Werkstück gegen das erste Formwerkzeug während die erste Innenverzahnung geformt wird. Die Hülse hält dabei das Werkstück auf den Formwerkzeugen und sichert es gleichzeitig gegen Verdrehen. Danach wird die Hülse zurückgezogen, um die zweite Innenverzahnung formen zu können. Das Werkstück wird dann durch die erste Verzahnung auf dem Formwerkzeug festgehalten.

Das Haltemittel kann auch ein Prägeorgan des ersten Formwerkzeuges sein, wie z.B. eine Stirnverzahnung. Bei Beginn der Umformung wird das Werkstück durch die Anpreßkraft der Drückrollen auf diese Stirnverzahnzung gepreßt, so daß eine Verdrehung des Werkstückes ohne weitere Haltemittel verhindert wird.

In einer bevorzugten Ausführungsform der Erfindung steht eines der Formwerkzeuge von einem Werkzeughalter ab, der in dem anderen Formwerkzeug verschiebbar geführt ist und zur Drehmitnahme an diesem angreifen kann. Die beiden Formwerkzeuge sind also von einer Seite her frei zugänglich, so daß das Werkstück einfach auf die beiden Formwerkzeuge aufgeschoben werden kann und das fertiggestellte Hohlrad einfach von den beiden Formwerkzeugen abgeschoben werden kann. So können auch Hohlräder hergestellt werden, die hinter einer Verzahnung einen Absatz aufweisen, der einen kleineren Durchmesser als die Verzahnung hat, denn das Hohlrad wird von den Formwerkzeugen abgestreift. Das Formwerkzeug muß nicht durch den Absatz kleineren Durchmessers herausgezogen werden.

In einer weiteren Ausführungsform weist das dem ersten Formwerkzeug zugewandte Ende des zweiten Formwerkzeuges einen kleineren Durchmesser als die Außenverzahnung des zweiten Formwerkzeuges auf. Dies ermöglicht eine einfache konstruktive Gestaltung der Drückwalzvorrichtung, da das zweite Formwerkzeug einfach in eine Stirnbohrung des ersten Formwerkzeuges eingeschlossen wird und nach Fertigstellung des Hohlrades auch einfach herausgezogen werden kann, sowohl aus dem ersten Formwerkzeug als auch aus dem Hohlrad, da das Ende des Formwerkzeuges aufgrund seines kleineren Durchmessers durch die Innenverzahnung bewegt werden kann.

Anhand der Zeichnungen werden Ausführungsbeispiele der Erfindung erläutert.

Es zeigen:
- Fig. 1: ein erstes Ausführungsbeispiel während der Formung der ersten Verzahnung,
- Fig. 2: das erste Ausführungsbeispiel während der Formung der zweiten Verzahnung,
- Fig. 3: das Abstreifen des Hohlrades und,
- Fig. 4: ein zweites Ausführungsbeispiel.

Bei dem Ausführungsbeispiel der Figuren 1 bis 3 weist die Drückwalzvorrichtung 1 ein erstes Formwerkzeug 2 in Form eines Hohldorns auf. Dieses ist drehbar an der Welle einer Maschine befestigt. Die Maschine ist in den Figuren nicht dargestellt; sie befindet sich links neben der Drückwalzvorrichtung 1. Das Formwerkzeug 2 weist an seinem der Maschine abgewandten Ende eine Schrägverzahnung 3 auf.

Ein zweites Formwerkzeug 4 verläuft in dem zentralen Hohlraum des ersten Formwerkzeuges 2 und steht aus einer stirnseitigen Öffnung des ersten Formwerkzeuges 2 hervor. Es ist an einem wellenseitigen Werkzeughalter 5 befestigt, der sich in dem zentralen Hohlraum befindet und von der Maschine gedreht und axial bewegt werden kann. Der verschiebbare Werkzeughalter 5 greift mit einer Konusfläche 7 in einen entsprechenden Innenkonus des ersten Formwerkzeuges 2 zur Drehmitnahme ein. Zur Erzeugung einer konischen Klemmung zwischen dem Werkzeughalter 5 und dem ersten Formwerkzeug 2 wird mit einem von der Maschine betätigten Hohldorn 8 gegen das erste Formwerkzeug 2 gepreßt. Das zweite Formwerkzeug 4 weist an seinem vorstehenden Ende eine Parallelverzahnung 6 auf, die einen kleineren Durchmesser als die Schrägverzahnung 3 hat. Die beiden Formwerkzeuge 2,4 bestehen aus chrom- oder molybdänhaltigen Werkstoffen, die vergütet und oberflächengehärtet sind.

Gemäß Figur 1 ist das zu einem Hohlrad zu formende Werkstück 9 bereits derart vorgeformt, daß sich jeweils ein kurzer rohrförmiger Umfangsbereich 9a bzw. 9b über dem Anfang der Verzahnungen 3 bzw. 6 befindet. Diese rohrförmigen Bereiche 9a,9b haben eine größere Wandstärke als das herzustellende Hohlrad, da die rohrförmigen Bereiche 9a, 9b zu größerer Länge und geringerer Wandstärke drückgewalzt werden. Der die beiden Rohrbereiche 9a,9b verbindende radiale Bereich 9c des Werkstückes 9 hingegen weist schon die gewünschte Wandstärke auf, da er keiner Verformung unterliegt.

Drückrollen 10 aus Hartmetall oder HSS-Stahl formen das Werkstück 9 auf den Formwerkzeugen 2,4. Die Drückrollen 10 sind in einer radialen Ebene angeordnet und drehen sich um ihre Mittelachse 11 bei gleichzeitigem Vorschub. Die Drückrollen 10 werden mit einer radialen Kraft gegen das Werkstück 9 gepreßt. Der so aufgebrachte Druck kann beispielsweise ≥ 35 t betragen. Damit die Drückrollen 10 den kompletten Umfang des Werkstückes 9 gleichmäßig bearbeiten, muß eine rotatorische Relativbewegung zwischen dem Werkstück 9 und den Drückrollen 10 erfolgen. Dazu können entweder die Formwerkzeuge 2,4 mit dem darauf festgehaltenen Werkstück 9 gedreht werden oder die Drückrollen 10 können um das Werkstück 9 umlaufend bewegt werden.

Ein reitstockseitiger Dorn 12 der Maschine weist ein Federpaket 13 auf, das um einen Zentrierzapfen 12a des reitsteckseitigen Dorns 12 angeordnet ist. Der Zentrierzapfen 12 greift in eine stirnseitige Zentrieröffnung 14 des zweiten Formwerkzeuges 4 ein. Der Dorn 12 ist axial verfahrbar. Dieser Aufbau bildet eine Ausstoßvorrichtung 15, die den Werkzeughalter 5 aus der konischen Pressung mit dem ersten Formwerkzeug 2 lösen kann. Der reitstockseitige Dorn 12 und auch die Verzah nung 6 des zweiten Formwerkzeuges 4 sind von einer verschiebbaren Haltehülse 16 umgeben, die das Werkstück 9 auf den Formwerkzeugen 2,4 drehfest hält.

Am Anfang der Drückwalzoperation wird das Werkstück 9 von der Reitstockseite her auf die beiden Formwerkzeuge 2,4 aufgeschoben, wobei die Ausstoßvorrichtung 15 und die Haltehülse 16 zurückgefahren, also von dem zweiten Formwerkzeug 4 getrennt sind. Zur Fixierung des Werkstückes 9 wird dann die Haltehülse 16 vorbewegt. Sie preßt das Werkstück 9 gegen die Stirnseite des ersten Formwerkzeuges 2. Der maschinenseitige Hohldorn 8 wird vorgefahren, bis das Federpaket 13 gegen den in Position gefahrenen reitstockseitigen Dorn 12 in zusammengepreßten Zustand anliegt. Dadurch wird bewirkt, daß der Werkzeughalter 5 eine konische Klemmung mit dem ersten Formwerkzeug 2 eingeht, was zu einer drehfesten Koppelung der beiden Formwerkzeuge 2 und 4 führt. Gleichzeitig wird das Federpaket 13 der Ausstoßvorrichtung 15 unter Druck gesetzt. Das erste Formwerkzeug 2, der Werkzeughalter 5 mit dem zweiten Formwerkzeug 4, der Hohldorn 8, die Ausstoßvorrichtung 15 und die Haltehülse 16 bilden also zusammen mit dem Werkstück 9 eine sich drehende Einheit.

Die Drückrollen 10 werden nun an den rohrförmigen Bereich 9a des Werkstückes 9, der den Anfang der Schrägverzahnung 3 des ersten Formwerkzeuges umgibt, herangefahren. Jede Drückrolle 10 rotiert dabei um ihre Achse 11. Die Drückrollen 10 werden gemeinsam auf die Maschine hin bewegt, wobei sie das Material des Werkstückes 9 vor sich herschieben und gleichzeitig in die Schrägverzahnung 3 des ersten Formwerkzeuges 2 drücken, so daß in dem Werkstück 9 eine Innenverzahnung ent steht. Unten in Fig. 1 ist eine Drückrolle 10a in Endstellung gezeigt, sowie die fertiggestellte erste Innenverzahnung des Werkstückes 9.

Die Figuren 1 und 2 zeigen jeweils zwei Bearbeitungsschritte. In der oberen Hälfte der Figuren ist jeweils die Drückrolle 10 sowie das Werkstück 9 bei Beginn der Umformung und in der unteren Hälfte jeder Figur bei Ende der Umformung gezeigt.

In Fig. 2 ist gezeigt, wie die zweite Innenverzahnung geformt wird. Nachdem die erste Verzahnung fertiggestellt wurde, wird die Haltehülse 16 zurückgezogen, da das Werkstück 9 nun von der ersten Schrägverzahnung gehalten wird. Während die erste Verzahnung in Gleichlaufdrückverfahren hergestellt wurde, bei dem die Vorschubrichtung der Drückrollen 10 der Materialflußrichtung entspricht, wird die zweite Verzahnung im Gegenlaufdrückverfahren hergestellt. Hierbei fließt das Material entgegengesetzt zur der Vorschubrichtung der Drückrollen 10. Ausgehend von einer Anfangsstellung 10b der Drückrollen 10 werden diese auf das erste Formwerkzeug 2 zu bewegt. Dabei wird der punktuell unter der Drückrolle 10 weich werdende Werkstoff in die Kontur der Parallelverzahnung 6 gepreßt und dabei in Richtung des Reitstockes gedrückt, so daß das Innengewinde des Werkstückes 9 vollständig ausgebildet ist, wenn die Drückrollen 10 die Endstellung 10c erreicht haben.

Anhand von Fig. 3 wird nun erläutert, wie das fertiggestellte Hohlrad 17 aus der Drückwalzvorrichtung 1 entnommen wird. Nachdem die Drückrollen 10 von dem Hohlrad 17 wegbewegt worden sind, wird der maschinenseitige Hohldorn 8 zurückbewegt, so daß das Federpaket 13 den Werkzeugträger 5 mit dem zweiten Formwerkzeug 4, welches die Parallelverzahnung 6 aufweist, aus der konischen Klemmung in dem ersten Formwerkzeug 2 herausdrückt. Aufgrund der Parallelverzahnung 6 des zweiten Formwerkzeuges 4 kann dieses in dem Hohlrad 17 verschoben werden. Falls die zweite Verzahnung 6 eine Schrägverzahnung ist, wird die lösbare Drehkopplung zwischen erstem Formwerkzeug 2 und zweitem Formwerkzeug 4 auf andere Weise realisiert, da das zweite Formwerkzeug 4 dann nicht mehr axial in dem Hohlrad 17 verschoben werden könnte. Die Drehkupplung kann z.B. mit Sperrklinken, die in das andere Formwerkzeug eingreifen und nach Fertigstellung des Hohlrades 17 wieder zurückgezogen werden, realisiert werden.

Nachdem die Drehkopplung zwischen den beiden Formwerkzeugen 2,4 aufgehoben wurde, wird eine Abstreifhülse 18, die das erste Formwerkzeug 2 umgibt, gegen die Stirnfläche des Hohlrades 17 gedrückt. Die Abstreifhülse 18 weist an ihrer gegen das Hohlrad 17 drückenden Stirnseite ein Axiallager 19 auf, so daß translatorische, jedoch keine rotatorischen, Bewegungen übertragen werden. Zum Ablösen des Hohlrades 17 wird die Abstreifhülse 18 gegen die Stirnseite des Hohlrades 17 gedrückt, so daß dieses drehend von dem ersten Formwerkzeug 2 abgeschoben wird. Gleichzeitig gleitet das Hohlrad 17 in Richtung Reitstock und wird so vom ersten Formwerkzeug 42 drehend abgeschoben. Das gelöste Hohlrad 17', das hier gestrichelt dargestellt ist, kann aus der Drückwalzvorrichtung 1 entnommen werden, sobald die Ausstoßvorrichtung 15 zur Reitstockseite verfahren wird und so von dem zweiten Formwerkzeug 4 getrennt ist.

Falls auch die zweite Verzahnung 6 eine Schrägverzahnung ist, wird eine zweite Abstreifhülse vorgesehen, die auf der Ausstoßvorrichtung 15 verläuft, um das Hohlrad 17 auch von der zweiten Verzahnung in gleicher Weise zu lösen.

In Fig. 4 ist ein zweites Ausführungsbeispiel der Drückwalzvorrichtung 101 gezeigt. Das erste Formwerkzeug 102 weist ebenfalls eine Schrägverzahnung 3 auf. Es ist jedoch nicht als Hohldorn ausgebildet, sondern rohrförmig mit einer stirnseitigen zentralen Öffnung, in die das zweite Formwerkzeug 104 eingreift. Das zweite Formwerkzeug 104 weist eine Parallelverzahnung 6 auf und ist mit dem reitstockseitigen Werkzeugdorn 12 fest verbunden.

Zum Einlegen des Werkstückes in die Drückwalzvorrichtung 101 wird zunächst der reitstockseitige Werkzeugdorn mit dem zweiten Formwerkzeug 104 aus dem ersten Formwerkzeug 102 herausgezogen und das Werkstück auf dem ersten Formwerkzeug. 102 positioniert und anschließend das zweite Formwerkzeug 104 durch das Werkstück hindurch in die Öffnung des ersten Formwerkzeuges 102 eingeschoben. Eine drehfeste Kopplung der beiden Formwerkzeuge 102,104 kann durch Zusammenpressen der beiden Formwerkzeuge 102,104 oder z.B. durch nicht dargestellte Sicherungsklinken erfolgen. Anschließend wird wie oben beschrieben, die erste Innenverzahnung geformt. Eine Haltehülse ist nicht zwingend notwendig, da das erste Formwerkzeug 102 eine stirnseitige Verzahnung 116 aufweist, gegen die das Werkstück von den Drückrollen am Anfang des Umformprozesses gepreßt wird, so daß das Werkstück und das erste Formwerkzeug 102 eine drehfeste Verbindung eingehen. Zusätzlich kann jedoch noch eine Haltehülse vorgesehen sein. Auch die zweite Innenverzahnung wird wie oben beschrieben geformt. Nachdem das Hohlrad 17 fertiggestellt wurde, wird die Drehkopplung zwischen den beiden Formwerkzeugen 102,104 gelöst, die Abstreifhülse 18 gegen das Hohlrad 17 gepreßt und das erste Formwerkzeug 102 aus der Innenverzahnung des Hohlrades 17 herausgedreht. Der reitstockseitige Werkzeugdorn 12 wird aus dem Hohlrad 17 herausgezogen, so daß dieses aus der Drückwalzvorrichtung 101 entnommen werden kann.

## Patentansprüche

1. Drückwalzvorrichtung (1;101) zur Herstellung eines Hohlrades (17) mit zwei Innenverzahnungen, mit einem jeweils eine Außenverzahnung (3,6) aufweisenden ersten (2;102) und zweiten (4;104) Formwerkzeug, wobei die beiden Formwerkzeuge (2,4; 102,104) zum Drückwalzen verdrehsicher miteinander koppelbar sind, mit Drückrollen (10) zum Drückwalzen eines auf den untereinander verbundenen Formwerkzeugen (2,4;102,104) sitzenden Werkstückes (9) und mit einem Haltemittel (16;116), das das Werkstück (9) während des Drückwalzens der ersten Innenverzahnung auf dem ersten Formwerkzeug (2;102) gegen Verdrehen sichert,
**dadurch gekennzeichnet,**
**daß** mindestens ein Formwerkzeug (2;102) eine Schrägverzahnung (3) aufweist, und daß mindestens ein in Längsrichtung bewegbares Abstreiforgan (18) vorgesehen ist, das nach Aufheben der gegenseitigen Kopplung der beiden Formwerkzeuge (2,4;102,104) das fertiggestellte Hohlrad (17) von einem Formwerkzeug (2;102) mit Schrägverzahnung (3) unter Relativdrehung zwischen Formwerkzeug (2;102) und Hohlrad (17) abschiebt.

2. Drückwalzvorrichtung nach Anspruch 1, **dadurch gekennzeichnet, daß** das Haltemittel eine das zweite Formwerkzeug (4;104) umgebende Hülse (16) ist.

3. Drückwalzvorrichtung nach Anspruch 1 oder 2, **dadurch gekennzeichnet, daß** das Haltemittel ein Prägeorgan (116) des ersten Formwerkzeuges (102) ist.

4. Drückwalzvorrichtung nach einem der Ansprüche 1 bis 3, **dadurch gekennzeichnet, daß** das Abstreiforgan (18) eine auf einem Formwerkzeug (2;102) verschiebbare mit einem Axiallager (19) gegen das Hohlrad (17) drückende Hülse ist.

5. Drückwalzvorrichtung nach einem der Ansprüche 1 bis 4, **dadurch gekennzeichnet, daß** das eine Formwerkzeug (4) von einem Werkzeughalter (5) absteht, der in dem anderen Formwerkzeug (2) verschiebbar geführt ist und zur Drehmitnahme an diesem angreift.

6. Drückwalzvorrichtung nach Anspruch 5, **dadurch gekennzeichnet, daß** an dem freien Ende des einen Formwerkzeuges (4) eine Ausstoßvorrichtung (15) zum Lösen der Drehmitnahme nach Herstellungsende angreift.

7. Drückwalzvorrichtung nach Anspruch 5, **dadurch gekennzeichnet, daß** das mit dem ersten Formwerkzeug (102) gekoppelte Ende des zweiten Formwerkzeuges (104) einen kleineren Durchmesser als die Außenverzahnung (6) des zweiten Formwerkzeuges (104) aufweist, so daß das zweite Formwerkzeug (104) aus dem Hohlrad (17) herausziehbar ist.

8. Verfahren zur Herstellung von Hohlrädern (17) mit zwei Innenverzahnungen, von denen mindestens eine eine Schrägverzahnung ist, mit einer Vorrichtung (1;101), die ein jeweils eine Außenverzahnung (3,6) aufweisendes erstes (2;102) und zweites (4;104) Formwerkzeug hat und Drückrollen (10) zum Drückwalzen eines Werkstückes (9) auf den Außen verzahnungen (3,6) der Formwerkzeuge (2;102,4;104) mit den folgenden Schritten:
- Aufsetzen des Werkstückes (9) auf die Formwerkzeuge (2;102,4;104),
- drehfestes Koppeln der beiden Formwerkzeuge (2;102,4;104),
- Aktivieren mindestens eines Haltemittels (16;116) zur Drehsicherung des Werkstückes (9) während des Drückwalzens der ersten Innenverzahnung auf dem ersten Formwerkzeug (2;102),
- Drückwalzen auf dem ersten Formwerkzeug (2;102),
- Drückwalzen auf dem zweiten Formwerkzeug (4;104),
- Lösen der Drehsicherung zwischen den beiden Formwerkzeugen (2,4;102,104),
- Abschieben des Hohlrades (17) von einem Formwerkzeug (2;102) mit einem Abstreiforgan (18) und
- Trennen des Hohlrades (17) von dem anderen Formwerkzeug (4;104).

## Claims

1. Flow-turning apparatus (1; 101) for producing an internal geared wheel (17) with two sets of inner toothing, having a first (2; 102) and second (4; 104) shaping tool respectively incorporating a set of outer toothing (3, 6), the two shaping tools (2, 4; 102, 104) being adapted to be coupled to one another for flow-turning in a manner that locks them against rotation, having rollers (10) for flow-turning a workpiece (9) sitting on the interconnected shaping tools (2, 4; 102, 104), and having a retaining member (16; 116) which secures the workpiece (9) on the first shaping tool (2; 102) against rotation during flow-turning of the first inner toothing,
**characterised in that** at least one shaping tool (2; 102) incorporates slanted toothing (3), and that at least one stripping member (18) is provided which is adapted to be moved longitudinally and which after the two coupled shaping tools (2, 4; 102, 104) have been disengaged from one another strips the finished internal geared wheel (17) from a shaping tool (2; 102) with slanted toothing (3), accompanied by relative rotation between the shaping tool (2; 102) and the internal geared wheel (17).

2. Flow-turning apparatus according to claim 1, **characterised in that** the retaining member is a sleeve (16) which surrounds the second shaping tool (4; 104).

3. Flow-turning apparatus according to claim 1 or 2, **characterised in that** the retaining member is an embossing device (116) incorporated on the first shaping tool (102).

4. Flow-turning apparatus according to any of claims 1 to 3, **characterised in that** the stripping member (18) is a sleeve which is adapted to be displaced on a shaping tool (2; 102) and presses by means of an axial bearing (19) against the internal geared wheel (17).

5. Flow-turning apparatus according to any of claims 1 to 4, **characterised in that** one shaping tool (4) protrudes from a toolholder (5) which is displaceably guided in the other shaping tool (2) and takes hold of the latter for rotary entrainment.

6. Flow-turning apparatus according to claim 5, **characterised in that** an ejector device (15) acts on the free end of one shaping tool (4) to release the rotary entrainment once production ends.

7. Flow-turning apparatus according to claim 5, **characterised in that** the end of the second shaping tool (104) that is coupled to the first shaping tool (102) has a smaller diameter than the outer toothing (6) on the second shaping tool (104), thereby enabling the second shaping tool (104) to be withdrawn from the internal geared wheel (17).

8. Method for producing internal geared wheels (17) with two sets of inner toothing, at least one of which is slanted, by means of apparatus (1; 101) having a first (2; 102) and second (4; 104) shaping tool, respectively with outer toothing (3, 6), and rollers (10) for flow-turning a workpiece (9) on the outer toothing (3, 6) of the shaping tools (2; 102, 4; 104), comprising the following steps:
- placing the workpiece (9) onto the shaping tools (2; 102, 4; 104),
- coupling together the two shaping -tools (2; 102, 4; 104) in a manner that locks them against rotation,
- activating at least one retaining member (16; 116) for securing the workpiece (9) against rotation during the flow-turning of the first inner toothing on the first shaping tool (2; 102),
- flow-turning on the first shaping tool (2; 102),
- flow-turning on the second shaping tool (4; 104),
- releasing the anti-rotation locking between the two shaping tools (2, 4; 102, 104)
- stripping the internal geared wheel (17) from one shaping tool (2; 102) by means of a stripping member (18) and
- disconnecting the internal geared wheel (17) from the other shaping tool (4; 104).

## Revendications

1. Dispositif de fluotoumage (1 ; 101) pour fabriquer une roue (17) à deux dentures intérieures, comportant un premier outil de formage (2 ; 102) et un deuxième outil de formage (4 ; 104) présentant chacun une denture extérieure (3, 6), les deux outils de formage (2, 4 ; 102, 104) pouvant être couplés l'un à l'autre de façon bloquée à l'encontre d'une rotation pour le fluotoumage, comportant des rouleaux presseurs (10) pour le fluotournage d'une pièce d'usinage (9) reposant sur les outils de formage (2, 4 ; 102, 104) reliés entre eux, et comportant un organe de retenue (16 ; 116) qui bloque la pièce à usiner (9) à l'encontre d'une rotation pendant le fluotournage de la première denture intérieure sur le premier outil de formage (2; 102),
**caractérisé en ce qu'**au moins un outil de formage (2 ; 102) présente une denture hélicoïdale (3), et **en ce qu'**il est prévu au moins un organe de raclage (18) mobile en direction longitudinale qui, après annulation du couplage mutuel des deux outils de formage (2, 4 ; 102, 104), repousse la roue finie (17) depuis un outil de formage (2 ; 102) à denture hélicoïdale avec rotation relative entre l'outil de formage (2 ; 102) et la roue (17).

2. Dispositif de fluotournage selon la revendication 1, **caractérisé en ce que** l'organe de retenue est une douille (16) qui entoure le deuxième-outil de formage (4 ; 104).

3. Dispositif de fluotournage selon l'une ou l'autre des revendications 1 et 2, **caractérisé en ce que** l'organe de retenue est un organe de matriçage (116) du premier organe de formage (102).

4. Dispositif de fluotournage selon l'une quelconque des revendications 1 à 3, **caractérisé en ce que** l'organe de raclage (18) est une douille mobile en translation sur un outil de formage (2 ; 102) et poussant contre la roue (17) au moyen d'un palier axial (19).

5. Dispositif de fluotournage selon l'une quelconque des revendications 1 à 4, **caractérisé en ce que** l'un des outils de formage (4) fait saillie d'un porte-outil (5) qui est guidé en translation dans l'autre outil de formage (2) et qui attaque celui-ci pour l'entraîner en rotation.

6. Dispositif de fluotournage selon la revendication 5, **caractérisé en ce que** l'extrémité libre de l'un des outils de formage (4) est attaquée par un dispositif d'éjection (15) pour annuler l'entraînement en rotation après terminaison de la fabrication.

7. Dispositif de fluotournage selon la revendication 5, **caractérisé en ce que** l'extrémité du deuxième outil de formage (104) couplée au premier outil de formage (102) présente un diamètre inférieur à celui de la denture extérieure (6) du deuxième outil de formage (104), de sorte que le deuxième outil de formage (104) peut être extrait hors de la roue (17).

8. Procédé pour fabriquer des roues (17) à deux dentures intérieures, dont l'une au moins est une denture hélicoïdale, au moyen d'un dispositif (1; 101) qui comprend un premier outil de formage (2 ; 102) et un deuxième outil de formage (4 ; 104) présentant chacun une denture extérieure (3, 6), et qui comprend des rouleaux presseurs (10) pour le fluotournage d'une pièce à usiner (9) sur les dentures extérieures (3, 6) des outils de formage (2 ; 102, 4 ; 104),
comprenant les étapes suivantes :
- déposition de la pièce à usiner (9) sur les outils de formage (2 ; 102, 4; 104),
- couplage solidaire en rotation des deux outils de formage (2 ; 102, 4 ; 104),
- activation d'au moins un organe de retenue (16 ; 116) pour le blocage anti-rotation de la pièce à usiner (9) pendant le fluotournage de la première denture intérieure sur le premier outil de formage (2 ; 102),
- fluotournage sur le premier outil de formage (2 ; 102),
- fluotournage sur le deuxième outil de formage (4 ; 104),
- annulation du blocage anti-rotation entre les deux outils de formage (2, 4 ; 102, 104),
- repoussement de la roue (17). depuis un outil de formage (2 ; 102) au moyen d'un organe de raclage (18), et
- séparation de la roue (17) vis-à-vis de l'autre outil de formage (4 ; 104).
